# FASCICULE DE BREVET EUROPEEN

(11) **EP 1 133 000 B1**
(45) Date de publication et mention de la délivrance du brevet: **05.11.2003**
(21) Numéro de dépôt: 00400610.2
(22) Date de dépôt: 07.03.2000
(51) Int. Cl.: H01Q 3/46

(54) **Réflecteur hyperfréquence actif pour antenne à balayage électronique**
Aktiver Mikrowellenreflektor für Antenne mit elektronischer Strahlschwenkung
Active microwave reflector for antenna with electronic scanning

(43) Date de publication de la demande: 12.09.2001
(73) Titulaire: Thales, 75008 Paris (FR)
(72) Inventeur: Chekroun, Claude, Thomson-CSF Prop. Intellectuelle, 94117 Arcueil Cedex (FR); Dubois, Michel, Thomson-CSF Prop. Intellectuelle, 94117 Arcueil Cedex (FR); Guillaumot, Georges, Thomson-CSF Prop. Intell., 94117 Arcueil Cedex (FR)
(74) Mandataire: Lucas, Laurent Jacques

(56) Documents cités:
- EP-A- 0 595 726
- FR-A- 2 708 808
- US-A- 4 044 360

## Description

L'invention a pour objet un réflecteur hyperfréquence actif à balayage électronique, susceptible d'être illuminé par une source d'onde hyperfréquence pour former une antenne.

Les antennes à balayage électronique sont couramment constituées d'un ensemble d'éléments rayonnants émettant une onde hyperfréquence dont la phase est électroniquement commandable, indépendamment pour chaque élément ou groupe d'éléments. Une antenne dont le faisceau est capable de balayer l'espace selon deux directions orthogonales (2D) nécessite un grand nombre d'éléments rayonnants ; leur coût, celui des déphaseurs et de l'électronique associés rend en général ce type d'antenne très onéreux.

Le document EP-A-595726 divulgue une antenne à balayage électronique comprenant un réseau d'éléments déphaseurs photodétecteurs qui peut fonctionner en transmission comme lentille hyperfréquence ou, avec une métallisation ou un réseau de fils métalliques, comme réflecteur hyperfréquence actif.

Le document FR-A-2 708 808 décrit un panneau déphaseur à quatre états de phase et son application à une lentille hyperfréquence, le panneau comportant des fils conducteurs disposés parallèlement à la direction du champ électrique d'une onde incidente, chaque fil portant au moins deux diodes montées en opposition et alimentées par des conducteurs de commande.

Le but de l'invention est de permettre la réalisation d'une antenne à balayage électronique 2D pour un coût qui soit sensiblement inférieur, à performances comparables, à celui des antennes connues.

A cet effet, l'antenne selon l'invention est constituée d'une source d'onde hyperfréquence polarisée linéairement, éclairant un réflecteur actif hyperfréquence. Le réflecteur actif selon l'invention comporte un ensemble de cellules élémentaires comportant chacune un circuit hyperfréquence déphaseur disposé devant un plan conducteur. Le déphaseur comporte des fils conducteurs disposés sur un support, les fils comportant chacun au moins deux éléments semi-conducteurs à deux états, diodes par exemple, et étant connectés à des conducteurs permettant de commander l'état des diodes indépendamment l'une de l'autre, chacune des diodes pouvant être dans l'état passant ou bloqué ; on obtient ainsi quatre états possibles et les caractéristiques géométriques et électriques de la cellule sont telles qu'à chacun de ces états correspond une valeur de déphasage donnée. Enfin, entre les cellules sont prévus des moyens de découplage hyperfréquence qui consistent notamment à former entre deux cellules voisines, des guides d'ondes dont les parois sont parallèles à la polarisation de l'onde et dont l'espacement est tel qu'il interdit la propagation de l'onde.

D'autres objets, particularités et résultats de l'invention ressortiront de la description suivante, donnée à titre d'exemple et illustrée par les dessins annexés, qui représentent :
- la figure 1, le schéma général de l'antenne selon l'invention ;
- la figure 2, un schéma vu de dessus du réflecteur actif selon l'invention ;
- la figure 3, le schéma vu en coupe d'un mode de réalisation du réflecteur actif ;
- la figure 4, un mode de réalisation d'un circuit hyperfréquence utilisé dans le réflecteur actif ;
- la figure 5, le circuit équivalent du circuit hyperfréquence précédent ;
- la figure 6, un mode de réalisation pratique d'un élément de découplage des cellules entre elles ;
- la figure 7, un autre mode de réalisation du circuit hyperfréquence, permettant de réaliser une antenne bi-polarisation.

Sur ces différentes figures, les mêmes références se rapportent aux mêmes éléments.

La figure 1 illustre schématiquement le principe utilisé par l'antenne selon l'invention.

L'antenne est formée par une source S d'onde hyperfréquence O₁ à polarisation linéaire, parallèle à une direction OY prédéfinie, qui illumine un réflecteur actif RA situé dans un plan, par exemple XOY contenant la direction OY.

Le réflecteur RA est représenté schématiquement figure 2, vu de dessus (dans le plan XOY).

Il se compose d'un ensemble de cellules élémentaires C, disposées côte à côte et séparées par des zones 20, utilisées pour le découplage hyperfréquence des cellules. Chaque cellule est capable de réfléchir l'onde qu'elle reçoit avec une valeur de phase commandable électriquement, selon un processus décrit plus loin.

Ainsi, par commande des déphasages imprimés à l'onde reçue par chaque cellule, il est possible ainsi qu'il est connu de former un faisceau hyperfréquence O₂ (figure 1) dans la direction souhaitée.

La figure 3 est une vue schématique en coupe (dans un plan YOZ normal au plan XOY) d'un mode de réalisation du réflecteur actif RA.

Le réflecteur RA se compose d'un circuit hyperfréquence CH, recevant l'onde incidente O₁, par exemple sensiblement plan, et d'un plan conducteur CC, disposé sensiblement parallèlement au circuit CH, à une distance d prédéfinie de ce dernier.

Le plan conducteur CC a pour fonction de réfléchir les ondes hyperfréquences. Il peut être constitué par tout moyen connu, par exemple des fils parallèles ou un grillage, suffisamment serrés, ou un plan continu. Le circuit CH et le plan CC sont de préférence réalisés sur deux faces d'un support diélectrique 32, du type circuit imprimé.

Le réflecteur RA comporte encore, de préférence sur le même circuit imprimé 32, qui est alors un circuit multicouche, le circuit électronique (composants et interconnexions) nécessaire à la commande des valeurs de phase. Sur la figure, on a représenté un circuit multicouche dont la face avant 30 porte le circuit CH, la face arrière 31 porte des composants électroniques 132, et les couches intermédiaires forment le plan CC et par exemple deux plans PI d'interconnexion des composants 132 au circuit CH.

La figure 4 représente un mode de réalisation du circuit hyperfréquence CH.

Le circuit CH est constitué de déphaseurs élémentaires D réalisés sur la surface 30 et séparés par des zones de découplage. Chaque déphaseur D, associé avec la partie correspondante du plan conducteur CC, forme une des cellules élémentaires C de la figure 2.

Un D comporte un ou plusieurs fils F (un seul sur la figure 4), sensiblement parallèles à la direction OY et portant chacun au moins deux éléments semi-conducteurs à deux états, D₁ et D₂, par exemple des diodes, par exemple connectées en opposition, par exemple par leur cathode. La tension d'alimentation des diodes D₁ et D₂ est amenée par des conducteurs de commande sensiblement parallèles entre eux et perpendiculaires aux fils F, repérés CD. Ils sont au moins trois, ou quatre comme représenté sur la figure, de sorte à assurer la commande des diodes indépendamment l'une de l'autre.

Les déphaseurs D sont entourés de zones conductrices disposées vers leur périphérie, repérées 74 dans une direction parallèle à OX et 75 dans une direction parallèle à OY, utilisées pour le découplage comme expliqué plus loin.

Les conducteurs CD sont reliés au circuit électronique porté par le réflecteur, par l'intermédiaire de trous 40 métallisés (41) réalisés au niveau des zones conductrices 75 mais bien entendu électriquement isolés de ces dernières (par exemple pour une interruption 43 de la zone 75).

Pour la clarté des figures, la surface des différents conducteurs, par exemple réalisés sous forme de dépôts métalliques sur la surface 30, est représentée hachurée bien que non vue en coupe.

Pour décrire le fonctionnement d'une cellule, il est tout d'abord nécessaire de considérer le circuit équivalent d'un déphaseur D, tel que représenté figure 5.

L'onde hyperfréquence incidente, de polarisation (vecteur champ électrique) rectiligne et parallèle à OY et aux fils F, est reçue sur des bornes B₁ et B₂ et rencontre quatre capacités C_{O}, C_{I1}, C_{I2}, C_{I3} en série, connectées en parallèle sur les bornes B₁ et B₂. La capacité C_{O} représente la capacité linéique de découplage entre les conducteurs CD extrêmes et les zones conductrices 74 ; la capacité C_{I1} est la capacité linéique entre les conducteurs CD entourant la diode D₁, la capacité C_{I3}, la capacité linéique entre les conducteurs CD centraux, et la capacité C_{I2}, l'équivalent de C_{I1} pour la diode D₂.

Aux bornes de la capacité C_{I1} est connectée la diode D1, également représentée par son schéma équivalent. Ce dernier est constitué d'une inductance L₁, inductance de la diode D₁ compte tenu de son fil (F) de connexion, en série avec :
- soit une capacité Cᵢ₁ (capacité de jonction de la diode) en série avec une résistance Rᵢ₁ (résistance inverse),
- soit une résistance R_{d1} (résistance directe de la diode), selon que la diode D₁ est en sens inverse ou direct, ce qui est symbolisé par un interrupteur 2₁.

De la même manière, aux bornes de la capacité C_{I2} est connectée une diode D₂ représentée par son schéma équivalent. Ce dernier est analogue à celui de la diode D₁, ses composants portant un indice 2.

La tension de sortie hyperfréquence est prise entre des bornes B₃ et B₄, bornes des capacités C₀, C_{I1}, C_{I2} et C_{I3}.

Le fonctionnement du déphaseur D est expliqué ci-après en considérant, dans une première étape, le comportement d'un tel circuit en l'absence de la diode D₂ et des conducteurs CD centraux, ce qui revient sur le schéma équivalent de la figure 5 à supprimer le bloc D₂ ainsi que les capacités C_{I2} et C_{I3}.

Lorsque la diode D1 est polarisée en direct, la susceptance (B_{d1}) du circuit de la figure 5 (modifié) s'écrit :${\text{B}}_{\text{d1}} {\text{= Z.C}}_{\text{0}} \text{.ω.} \frac{{\text{1 - LC}}_{\text{I1}} {\text{ω}}^{\text{2}}}{{\text{LC}}_{\text{I1}} {\text{ω}}^{\text{2}} {\text{+ LC}}_{\text{0}} {\text{ω}}^{\text{2}} \text{- 1}}$ où Z est l'impédance de l'onde incidente et ω est la pulsation correspondant à la fréquence centrale de la bande de fonctionnement du dispositif.

On choisit par exemple les paramètres du circuit pour avoir B_{d1} ≅ 0, c'est-à-dire que, en négligeant sa conductance, le circuit soit adapté ou, en d'autres termes, qu'il soit transparent à l'onde hyperfréquence incidente, n'introduisant ni réflexion parasite, ni déphasage (dφ_{d1} = 0). Plus précisément, on choisit :${\text{LC}}_{\text{I1}} {\text{ω}}^{\text{2}} \text{= 1}$ ce qui conduit à B_{d1} ≅ 0, quelle que soit notamment la valeur de la capacité Cᵢ₁.

Lorsque la diode D₁ est polarisée en inverse, la susceptance (Bᵣ₂) du circuit s'écrit :${\text{B}}_{\text{Γ1}} {\text{= Z.C}}_{\text{0}} \text{.ω.} \frac{{\text{1 - LC}}_{\text{I1}} {\text{ω}}^{\text{2}} {\text{+ (C}}_{\text{I1}} \text{/ Ci)}}{{\text{LC}}_{\text{I1}} {\text{ω}}^{\text{2}} {\text{+ LC}}_{\text{0}} {\text{ω}}^{\text{2}} \text{- 1 +} \frac{{\text{C}}_{\text{0}} {\text{+ C}}_{\text{I1}}}{{\text{C}}_{\text{i}}}}$

La capacité C_{I1} étant fixée précédemment, il apparaît qu'on peut ajuster la valeur de la susceptance Bᵣ₁ par action sur la valeur de la capacité Cᵢ, c'est-à-dire le choix de la diode D₁.

Si maintenant, dans une deuxième étape, on prend en considération l'existence de la diode D₂ et des conducteurs CD centraux, on voit que, par un raisonnement analogue, on obtient deux autres valeurs distincts pour la susceptance, selon que la diode D₂ est polarisée en direct ou en inverse.

Il apparaît ainsi qu'un déphaseur D peut présenter quatre valeurs différentes pour sa susceptance B_{D} (notées B_{D1}, B_{D2}, B_{D3} et B_{D4}) selon la commande (polarisation directe ou inverse) appliquée à chacune des diodes D₁ et D₂. Ces valeurs sont fonction des paramètres du circuit de la figure 5, c'est-à-dire des valeurs choisies pour les paramètres géométriques (dimensions, formes et espacements des différentes surfaces conductrices) et électriques (caractéristiques électriques des diodes) du déphaseur.

Si, maintenant, on étudie le comportement de l'ensemble de la cellule, c'est-à-dire le déphaseur D et le plan conducteur CC, on doit tenir compte de la susceptance due au plan CC, ramenée dans le plan du déphaseur et notée B_{CC}, qui s'écrit :${\text{B}}_{\text{CC}} \text{= -cotg} \frac{\text{2πd}}{\text{λ}}$ où λ est la longueur d'onde correspondant à la pulsation ω.

La susceptance B_{C} de la cellule est alors donnée par :${\text{B}}_{\text{C}} {\text{= B}}_{\text{D}} {\text{+ B}}_{\text{CC}}$

II suit que la susceptance B_{C} peut prendre quatre valeurs distinctes (notées B_{C1}, B_{C2}, B_{C3} ,et B_{C4}) correspondant respectivement aux quatre valeurs de B_{D}, la distance d représentant un paramètre supplémentaire pour la détermination des valeurs B_{C1} - B_{C4}.

On sait par ailleurs que le déphasage (dϕ) imprimé par une admittance (Y) à une onde hyperfréquence est de la forme :$\text{dϕ = 2 arctg Y}$

Il apparaît ainsi que, en négligeant la partie réelle de l'admittance d'une cellule, on a${\text{dϕ ≅ 2 arctg B}}_{\text{C}}$ et qu'on obtient quatre valeurs possible (dϕ₁ - dϕ₄) de déphasage par cellule, selon la commande appliquée à chacune des diodes D₁ et D₂. Les différents paramètres sont choisis pour que les quatre valeurs dϕ₁ - dϕ₄ soient équiréparties, par exemple mais non obligatoirement : 0, 90°, 180°, 270°.

Il est à noter qu'on a décrit ci-dessus le cas dans lequel on choisit les paramètres du circuit pour que les susceptances nulles (ou sensiblement nulles) soient telles qu'elles correspondent aux diodes polarisées dans le sens direct, mais qu'on peut bien entendu choisir un fonctionnement symétrique dans lequel les paramètres sont déterminés pour annuler sensiblement les susceptances Bᵣ ; plus généralement, il n'est pas nécessaire que l'une des susceptances B_{d} ou Bᵣ soit nulle, ces valeurs étant déterminées pour que la condition d'équirépartition des déphasages dϕ₁-dϕ ₄ soit remplie.

Par ailleurs, dans le cas où une cellule comporte plus d'un fil F chargé de diodes, le fonctionnement et la détermination des paramètres sont du même type, sous réserve de modifier corrélativement le circuit équivalent et de tenir compte de l'interaction entre les fils à diodes.

Le réflecteur actif selon l'invention comporte encore des moyens de découplage entre les cellules C.

L'onde hyperfréquence reçue par les cellules est polarisée linéairement, parallèlement à la direction OY. Il est souhaitable que cette onde ne se propage pas d'une cellule à l'autre, dans la direction OX. Pour éviter une telle propagation, l'invention prévoit de disposer une zone conductrice 75 sensiblement en forme de bande, réalisée par dépôt métallique sur la surface 30 par exemple, entre les cellules, parallèlement à la direction OY. Cette bande 75 forme, avec le plan réflecteur CC qui est en dessous, un espace du type guide d'onde dont la largeur est la distance d. Selon l'invention, on choisit la distance d pour qu'elle soit inférieure à λ/2, sachant qu'une onde dont la polarisation est parallèle aux bandes ne peut pas se propager dans un tel espace. En pratique, le réflecteur selon l'invention fonctionne dans une certaine bande de fréquences et on choisit d pour qu'elle soit inférieure à la plus petite des longueurs d'onde de la bande. Bien entendu, il est nécessaire de tenir compte de cette contrainte lors de la détermination des différents paramètres pour la fixation des déphasages dϕ₁ - dϕ₄. En outre, la bande 75 doit avoir une largeur e, selon la direction OX, suffisante pour que l'effet décrit précédemment soit sensible. En pratique, la largeur e peut-être de l'ordre de λ/15.

Par ailleurs, il peut être créé de façon parasite dans une cellule, une onde dont la polarisation serait dirigée selon la direction OZ (normale aux directions OX et OY). Il est également souhaitable d'éviter sa propagation vers les cellules voisines.

Pour ce qui est des cellules voisines dans la direction OX, on peut utiliser comme représenté figure 4 les trous métallisés 40-41 de connexion des conducteurs CD au circuit électronique de commande. En effet, ceux-ci étant parallèles à la polarisation de l'onde parasite, ils sont équivalents à un plan conducteur formant blindage s'ils sont suffisamment rapprochés (à une distance l'un de l'autre très inférieure à la longueur d'onde de fonctionnement du réflecteur), donc nombreux, pour les longueurs d'onde de fonctionnement du réflecteur. Si cette condition n'est pas remplie, on peut bien entendu former des trous métallisés supplémentaires, n'ayant pas de fonction de connexion Il est à noter que ces trous métallisés 40-41 sont préférentiellement réalisés au niveau des bandes 75 afin de ne pas perturber le fonctionnement des cellules.

Enfin, pour ce qui est des cellules voisines dans la direction OY, on peut soit utiliser des trous métallisés analogues aux trous 40-41 mais alignés selon la direction OX, soit disposer une surface conductrice continue dans le plan XOZ, comme illustré sur la figure 6, où on a représenté des plaques 61 s'étendant parallèlement au plan XOZ à partir du plan CC (l'intersection de ces plaques 61 avec la surface 30 forme les zones 74 de la figure 4). Ces plaques peuvent avantageusement se prolonger au delà de la surface 30, sur une hauteur qui n'est pas critique, qui peut être par exemple inférieure à λ/10, égale à λ/10 ou à quelques multiples de λ/10, pour améliorer le découplage.

La figure 7 représente un autre mode de réalisation du circuit hyperfréquence CH, permettant de réaliser une antenne bipolarisation.

Sur cette figure, on a représenté en perspective une seule cellule C. Le circuit déphaseur porté sur la surface 30 du substrat 32 est maintenant constitué de deux fils F₁, F₂, portant chacun deux éléments semi-conducteurs tels que des diodes (D₁₁, D₂₁, D₁₂, D₂₂), reliés par exemple à un même conducteur central 71 lui-même relié par un trou métallisé 72 au circuit électronique de commande du réflecteur. Chacun des fils à diode agit ici sur les seules ondes dont la polarisation a une composante qui leur est parallèle, selon le même processus que celui qui a été décrit précédemment, sous réserve de tenir compte des différences dans la géométrie des conducteurs.

## Revendications

1. Réflecteur hyperfréquence actif, susceptible de recevoir une onde électromagnétique polarisée linéairement selon une première direction donnée (OY), comportant un ensemble de cellules élémentaires (C) disposées l'une à côté de l'autre sur une surface,
chaque cellule comportant un circuit hyperfréquence déphaseur (D) et un plan conducteur (CC) disposé sensiblement parallèlement au circuit hyperfréquence, à une distance (d) prédéfinie de ce dernier, **caracterisé en ce que** la distance (d) prédéfinie est inférieure à la moitié de la plus petite longueur d'onde de la bande de fonctionnement du réflecteur,
le circuit déphaseur comportant un support diélectrique (32), au moins d'un fil électriquement conducteur (F) sensiblement parallèle à la direction donnée, disposé sur le support et portant au moins deux éléments semi-conducteurs (D₁, D₂) à deux états, le fil étant connecté à des conducteurs de commande (CD) des éléments semi-conducteurs, sensiblement normaux aux fils (F), les conducteurs de commande étant au moins au nombre de trois pour commander l'état des éléments semi-conducteurs indépendamment l'un de l'autre, et deux premières zones conductrices (74) disposées vers la périphérie de la cellule, sensiblement parallèlement aux conducteurs de commande,
les caractéristiques géométriques et électriques de la cellule étant telles qu'à chacun des états des éléments semi-conducteurs correspond une valeur de déphasage donnée (dϕ₁, dϕ₂, dϕ₃, dϕ₄) de l'onde électromagnétique qui est réfléchie par la cellule,
le réflecteur comportant en outre un circuit électronique de commande de l'état des éléments semi-conducteurs, relié aux conducteurs de commande, et des moyens de découplage hyperfréquence entre le cellules, ces moyens comportant deuxième zone conductrice (75) disposée entre chaque cellule, parallèlement à la direction donnée, qui forme avec le plan conducteur un espace guidé où l'onde ne peut pas se propager.

2. Réflecteur selon la revendication 1, **caractérisé par le fait que** le support diélectrique (32) est du type circuit imprimé multicouche dont une première face (30) porte le circuit hyperfréquence, une première couche intermédiaire porte le plan conducteur et la deuxième face (31) porte des composants du circuit de commande.

3. Réflecteur selon la revendication 2, **caractérisé par le fait que** le support diélectrique (32) comporte en outre au moins une deuxième couche intermédiaire (PI) portant des interconnexions du circuit de commande.

4. Réflecteur selon l'une des revendications 2 ou 3, **caractérisé par le fait qu'**il comporte des trous métallisés (40, 41), réalisés dans le support diélectrique (32), dans une deuxième direction (OZ), sensiblement normale à la première direction, à une distance l'un de l'autre très inférieure à la longueur d'onde électromagnétique, certains au moins de ces trous métallisés assurant la liaison entre le circuit de commande et les conducteurs de commande.

5. Réflecteur selon la revendication 4, **caractérisé par le fait que** les trous métallisés (40, 41) sont réalisés dans la deuxième zone conductrice (75) mais sans contact électrique avec cette dernière.

6. Réflecteur selon l'une des revendications précédentes, **caractérisé par le fait que** les premières zones conductrices (74) se prolongent par des plans conducteurs (61) sensiblement perpendiculaires à la première direction (OY), s'étendant au moins entre le plan conducteur (CC) et le circuit déphaseur (D).

7. Réflecteur selon l'une des revendications précédentes, **caractérisé par le fait que** les éléments semi-conducteurs sont des diodes.

8. Antenne hyperfréquence à balayage électronique, **caractérisée par le fait qu'**elle comporte un réflecteur (RA) selon l'une des revendications précédentes et une source d'onde hyperfréquence(s), illuminant le réflecteur.

## Patentansprüche

1. Aktiver Höchstfrequenzreflektor, der eine elektromagnetische Welle empfangen kann, die in einer gegebenen ersten Richtung (OY) linear polarisiert ist, und eine Gruppe von Elementarzellen (C), die auf einer Oberfläche nebeneinander angeordnet sind, umfasst,
wobei jede Zelle eine Höchstfrequenzphasenverschiebungsschaltung (D) und eine Leiterebene (CC), die im Wesentlichen parallel zu der Höchstfrequenzschaltung in einem im Voraus definierten Abstand (d) von dieser Letzteren angeordnet ist, umfasst, **dadurch gekennzeichnet, dass** der im Voraus definierte Abstand (d) kleiner ist als die Hälfte der kleinsten Wellenlänge des Betriebsbandes des Reflektors,
wobei die Phasenverschiebungsschaltung einen dielektrischen Träger (32), wenigstens einen elektrisch leitenden Draht (F), der zu der gegebenen Richtung im Wesentlichen parallel ist, auf dem Träger angeordnet ist und wenigstens zwei Halbleiterelemente (D₁, D₂) mit zwei Zuständen trägt, wobei der Draht mit Steuerleitern (CD) der Halbleiterelemente verbunden ist, die zu den Drähten (F) im Wesentlichen senkrecht sind, wobei die Steuerleiter wenigstens in der Anzahl drei vorhanden sind, um den Zustand der Halbleiterelemente unabhängig voneinander zu steuern, sowie zwei erste leitende Zonen (74) umfasst, die in der Nähe des Umfangs der Zelle im Wesentlichen parallel zu den Steuerleitern angeordnet sind,
wobei die geometrischen und elektrischen Eigenschaften der Zelle derart sind, dass jedem der Zustände der Halbleiterelemente ein gegebener Phasenverschiebungswert (dϕ₁, dϕ₂, dϕ₃, dϕ₄) der elektromagnetischen Welle, die von der Zelle reflektiert wird, entspricht,
wobei der Reflektor außerdem eine elektronische Schaltung zum Steuern des Zustandes der Halbleiterelemente, die mit den Steuerleitern verbunden ist, und Höchstfrequenzentkopplungsmittel zwischen den Zellen umfasst, wobei diese Mittel eine zweite leitende Zone (75) aufweisen, die zwischen jeder Zelle parallel zu der gegebenen Richtung angeordnet ist und mit der Leiterebene einen Leiterraum bildet, in dem sich die Welle nicht ausbreiten kann.

2. Reflektor nach Anspruch 1, **dadurch gekennzeichnet, dass** der dielektrische Träger (32) vom Typ einer mehrlagigen gedruckten Schaltung ist, wovon eine erste Fläche (30) die Höchstfrequenzschaltung trägt, eine erste Zwischenlage die Leiterebene trägt und die zweite Fläche (31) Komponenten der Steuerschaltung trägt.

3. Reflektor nach Anspruch 2, **dadurch gekennzeichnet, dass** der dielektrische Träger (32) außerdem wenigstens eine zweite Zwischenlage (PI) aufweist, die Zwischenverbindungen der Steuerschaltung trägt.

4. Reflektor nach einem der Ansprüche 2 oder 3, **dadurch gekennzeichnet, dass** er metallisierte Löcher (40, 41) aufweist, die in dem dielektrischen Träger (32) in einer zu der ersten Richtung im Wesentlichen senkrechten zweiten Richtung (OZ) in einem Abstand ausgebildet sind, der viel kleiner als die Länge der elektromagnetischen Welle ist, wobei bestimmte dieser metallisierten Löcher die Verbindung zwischen der Steuerschaltung und den Steuerleitern gewährleisten.

5. Reflektor nach Anspruch 4, **dadurch gekennzeichnet, dass** die metallisierten Löcher (40, 41) in der zweiten leitenden Zone (75) ausgebildet sind, jedoch ohne dass mit dieser Letzteren ein elektrischer Kontakt besteht.

6. Reflektor nach einem der vorhergehenden Ansprüche, **dadurch gekennzeichnet, dass** die ersten leitenden Zonen (74) durch Leiterebenen (61), die zu der ersten Richtung (OY) im Wesentlichen senkrecht sind und sich wenigstens zwischen der Leiterebene (CC) und der Phasenverschiebungsschaltung (D) erstrecken, verlängert sind.

7. Reflektor nach einem der vorhergehenden Ansprüche, **dadurch gekennzeichnet, dass** die Halbleiterelemente Dioden sind.

8. Höchstfrequenzantenne mit elektronischer Stahlschwenkung, **dadurch gekennzeichnet, dass** sie einen Reflektor (RA) nach einem der vorhergehenden Ansprüche und eine Quelle für Höchstfrequenzwellen, die auf den Reflektor gerichtet sind, umfasst.

## Claims

1. Active microwave reflector, capable of receiving an electromagnetic wave linearly polarized in a first given direction (OY), comprising a set of elementary cells (C) positioned beside one another on a surface,
each cell comprising a phase-shifter microwave circuit (D) and a conductive plane (CC) that is positioned substantially parallel to the microwave circuit, at a predefined distance (d) from this circuit, **characterized in that** the predefined distance (d) is less than half the shortest wavelength of the operating band of the reflector,
the phase-shifter circuit comprising a dielectric support (32), at least one electrically conductive wire (F) substantially parallel to the given direction, positioned on the support and bearing at least two two-state semiconductor elements (D₁, D₂), the wire being connected to control conductors (CD) for the semiconductor elements that are substantially normal to the wires (F), the control conductors being at least three in number in order to control the state of the semiconductor elements independently of one another, and two first conductive zones (74) positioned towards the periphery of the cell so as to be substantially parallel to the control conductors,
the geometrical and electrical characteristics of the cell being such that, corresponding to each of the states of the semiconductor elements there is a given value of the phase shift (dφ₁, dφ₂, dφ₃, dφ₄) of the electromagnetic wave that is reflected by the cell,
the reflector furthermore including an electronic circuit for controlling the state of the semiconductor elements, this being connected to the control conductors, and means of microwave decoupling between the cells, these means comprising a second conductive zone (75) positioned between each cell, parallel to the given direction, this second conductive zone forming, with the conductive plane, a guided space in which the wave cannot propagate.

2. Reflector according to Claim 1, **characterized in that** the dielectric support (32) is of the multilayer printed circuit type, a first face (30) bearing having the microwave circuit, a first intermediate layer bearing the conductive plane and the second face (31) bearing components of the control circuit.

3. Reflector according to Claim 2, **characterized in that** the dielectric support (32) furthermore comprises at least one second intermediate layer (PI) bearing interconnections of the control circuit.

4. Reflector according to either of Claims 2 and 3, **characterized in that** it comprises metallised holes (40, 41), made in the dielectric support (32), in a second direction (OZ), substantially normal to the first direction, at a distance from one another that is far smaller than the electromagnetic wavelength, at least some of these metallised holes providing a link between the control circuit and the control conductors.

5. Reflector according to Claim 4, **characterized in that** the metallised holes (40, 41) are made in the second conductive zone (75) but without any electrical contact with this zone.

6. Reflector according to one of the preceding claims, **characterized in that** the first conductive zones (74) are extended by conductive planes (61) substantially perpendicular to the first direction (OY), extending at least between the conductive plane (CC) and the phase-shifter circuit (D).

7. Reflector according to one of the preceding claims, **characterized in that** the semiconductor elements are diodes.

8. Microwave antenna with electronic scanning, **characterized in that** it includes a reflector (RA) according to one of the preceding claims and a microwave source illuminating the reflector.
